# EUROPÄISCHE PATENTSCHRIFT

(11) **EP 0 821 654 B1**
(45) Veröffentlichungstag und Bekanntmachung des Hinweises auf die Patenterteilung: **25.08.1999**
(21) Anmeldenummer: 96914960.8
(22) Anmeldetag: 19.04.1996
(51) Int. Cl.: B66C 1/66, B66C 1/10, F16B 21/02

(54) **ÜBERHÖHENRAHMEN**
STILTING FRAME
CADRE DE SURHAUSSEMENT

(30) Priorität: 20.04.1995 DE 19514688; 20.12.1995 DE 19547762
(43) Veröffentlichungstag der Anmeldung: 04.02.1998
(73) Patentinhaber: FALLER, Alexander, jun., 84061 Ergoldsbach (DE); Merk, Fritz, 84036 Landshut (DE); Faller, Heide Claudia, 84061 Ergoldsbach (DE)
(72) Erfinder: FALLER, Alexander, D-84061 Ergoldsbach (DE); WINKLBAUER, Manfred, D-84060 Ergolding (DE)
(74) Vertreter: R.A. KUHNEN & P.A. WACKER
(86) Internationale Anmeldenummer: EP9601656
(87) Internationale Veröffentlichungsnummer: WO9633126

(56) Entgegenhaltungen:
- EP-A- 0 608 254
- DE-C- 4 328 635
- US-A- 3 980 185
- US-A- 4 341 495
- US-A- 5 236 238

## Beschreibung

Die Erfindung betrifft einen Überhöhenrahmen für den Transport von Containern mit standardisierten Eckbeschlägen für den Eingriff von Drehverschlüssen, wobei der Überhöhenrahmen Eckpfosten aufweist, von denen jeder am oberen Ende einen Eckbeschlag für einen Drehverschluß eines Umschlaggerätes enthält, und am unteren Ende einen Drehverschluß für den Eingriff in einen jeweiligen Eckbeschlag eines darunter angeordneten Containers, und wobei in zumindest einem oberen Eckbeschlag ein vom Drehverschluß des Umschlaggerätes drehbares Schaltelement angeordnet ist, das mit den unteren Drehverschlüssen betrieblich verbindbar ist.

Überhöhenrahmen mit derartigen Verriegelungsvorrichtungen werden bei der Verladung von Containern, insbesondere in Häfen, verwendet. Dort finden in vielen Fällen Container Anwendung, die nach oben hin offen sind und bei denen deshalb der Fall auftreten kann, daß der Inhalt des Containers über dessen oberen Rand bzw. über die vier oberen Eckbeschläge hinausragt. Damit können diese Container nicht mit den üblichen Umschlaggeräten mit nur kurzen Pfostenstummeln an den Ecken angehoben und transportiert werden, da das Ladegut eine ausreichend tiefe Absenkung des Umschlaggerätes verhindert. Aus diesem Grunde werden zwischen dem Container und dem Umschlaggerät Überhöhenrahmen eingebracht.

Die bisher verwendeten Überhöhenrahmen werden meist manuell mit dem Container ver- bzw. entriegelt. Dies erfordert neben dem Bediener des Umschlaggerätes eine zweite Person, die den Überhöhenrahmen manuell betätigt.

Daneben gibt es auch vollautomatische Überhöhenrahmen, die jedoch in der Regel sehr aufwendig ausgestaltet sind. So ist z. B. aus der EP 608 254 A1 ein Überhöhenrahmen mit einem Lagerungsgestell bekannt. Der Überhöhenrahmen kann dabei aber nur im Lagerungsgestell automatisch vom Umschlaggerät aufgenommen bzw. abgestellt werden. Ein automatisiertes Absetzen auf einem Container bzw. in Verbindung mit einem solchen ist dagegen nicht möglich, da Verriegelungshaken des Überhöhenrahmens mit dem Umschlaggerät im Eingriff verbleiben, bis Betätigungselemente am Lagerungsgestell darauf wirksam werden. Darüber hinaus erfordert diese Bauweise eine spezifische Umgestaltung des Umschlaggerätes, da die Verschlußabschnitte für die Verriegelungshaken zusätzlich am Umschlaggerät angeordnet werden müssen.

Die DE 43 28 635 C1 zeigt ferner einen Überhöhenrahmen auf, der mit einer Hydraulik ausgestattet ist. Die vollautomatische Betätigungsweise wird dadurch erreicht, daß neben den beiden Verdrehschaltstellungen der Drehverschlüsse des Umschlaggerätes drei Hubstellungen vorgesehen sind. Hierzu sind die vertikalen Stützsäulen des Überhöhenrahmens in sich teleskopartig verstellbar. In den jeweiligen Hublagen lassen sich aufgrund eines Schaltmechanismus im Innern der Stützsäulen die Verbindungen zwischen dem Umschlaggerät und dem Überhöhenrahmen bzw. dem Überhöhenrahmen und dem Container herstellen. Die an jeder Stützsäule vorgesehenen und miteinander verbundenen Hydraulik-Gleichlaufzylinder gewähren eine gleichlaufende Teleskopverstellung der Stützsäulen.

Die teleskopartige Ausgestaltung der Stützsäulen hat allerdings den wesentlichen Nachteil, daß damit ein Gleichlaufsystem notwendig wird, um ein Verkanten zu vermeiden und eine sichere Aufnahme des Containers zu gewährleisten. Damit erhöht sich der bauliche Aufwand wesentlich.

Darüber hinaus weist das hydraulische Gleichlaufsystem selbst weitere Nachteile hinsichtlich der Zuverlässigkeit und Wartungsfreiheit des Überhöhenrahmens auf. In der Praxis wird von den Überhöhenrahmen eine lange Lebensdauer und eine nahezu vollständige Wartungsfreiheit verlangt. Aus diesen Gründen wird eine möglichst einfache und funktionssichere Bauweise der Überhöhenrahmen gefordert.

Es ist daher Aufgabe der Erfindung, einen überhöhenrahmen zu schaffen, der bei einer einfachen Bauweise einen vollautomatischen Betrieb ermöglicht.

Die Aufgabe wird erfindungsgemäß dadurch gelöst, daß die betriebliche Verbindung zwischen dem Schaltelement und den Drehverschlüssen des Überhöhenrahmens derart ausgebildet ist, daß eine Umschaltung des zumindest einen Schaltelements durch Mitnahme durch die Drehverschlüsse des Umschlaggeräts in die Entriegelstellung die Schaltstellung der Drehverschlüsse des Überhöhenrahmens unverändert ist, während die Umschaltung der Drehverschlüsse des Umschlaggerätes in die Verriegelstellung zu einer Umschaltung der Drehverschlüsse des Überhöhenrahmens in die jeweils andere Schaltstellung führt.

Die erfindungsgemäße Ausgestaltung erlaubt der Verriegelungsvorrichtung für den Überhöhenrahmen vier Schaltstellungen, mit denen alle notwendigen Funktionsstellungen abgedeckt werden. Durch einen einfachen mechanischen Aufbau wird erreicht, daß der Bediener des Umschlaggeräts den Überhöhenrahmen ohne Zuhilfenahme einer weiteren Person bedienen kann. Die Betätigung der Verriegelungsvorrichtung des Überhöhenrahmens erfolgt ausschließlich durch die Drehbewegungen der Drehverschlüsse des Umschlaggeräts. Somit ist eine einfache und vollautomatische Bedienungsweise der Verriegelungsvorrichtung möglich.

Darüber hinaus ist ein einfacher Aufbau möglich, der eine große Funktionssicherheit und eine weitestgehende Wartungsfreiheit erlaubt.

Vorteilhafte Weiterbildungen der Erfindung sind Gegenstand der Unteransprüche.

So ist das Schaltelement derart ausgebildet, daß es in jede Drehrichtung betätigbar ist. Dies ist deshalb von großem Vorteil, da die Drehrichtung der Drehverschlüsse der Anschlaggeräte von Fall zu Fall variieren kann. Darüber hinaus kann auch nicht ausgeschlossen werden, daß sogar die Drehrichtung der vier Drehverschlüsse eines Umschlaggerätes voneinander variiert. Die Verriegelungsrichtung kann somit universell und ohne Anpassung an die Gegebenheiten des Umschlaggerätes eingesetzt werden. Die Funktion der Verriegelungsvorrichtung für den Überhöhenrahmen ist somit unabhängig von der Drehrichtung der Drehverschlüsse des Umschlaggerätes sichergestellt.

Von Vorteil ist ferner, daß zwischen dem zumindest einen Schaltelement des Überhöhenrahmens und einem Stellglied für die Drehverschlüsse ein Getriebe angeordnet ist, das mittels seiner Logik derart gesteuert ist, daß jede zweite Anfangsbewegung des Schaltelements in eine Umschaltbewegung der Drehverschlüsse des Überhöhenrahmens umgewandelt wird. Dieses Getriebe ermöglicht es, eine Drehung beliebiger Richtung in eine Drehbewegung mit festgelegter Drehrichtung umzuwandeln. Damit werden eine Mehrzahl an Schaltstellungen möglich.

Nach einem ersten Aspekt der Erfindung ist die Logik des Getriebes mechanisch ausgebildet. Damit wird erreicht, daß der Überhöhenrahmen unempfindlich für Störungen ist und unabhängig von einer externen Stromversorgung vorliegen kann. Eine betriebssichere Anordnung mit hoher Lebensdauer wird somit ermöglicht.

Dadurch, daß das Schaltelement ein drehbares Betätigungsteil und ein linear verschiebbares Stellglied aufweist, wird es möglich, die Drehbewegung der Drehverschlüsse des Umschlaggerätes in eine Linearbewegung umzuwandeln. Diese Linearbewegung dient dazu, aus den beiden Schaltstellungen des Drehverschlusses des Umschlaggerätes vier Schaltstellungen eines Drehverschlusses des Überhöhenrahmens zu ermöglichen. Die Betätigung der Drehverschlüsse des Umschlaggerätes wird somit nicht nur durch die Drehstellung der Drehverschlüsse des Umschlaggerätes bestimmt, sondern zudem durch die Lage des linear verschiebbaren Stellgliedes.

Dadurch, daß zwischen dem Schaltelement und dem Schraubengetriebe bzw. einem Drehverschluß des Überhöhenrahmens eine in und außer Eingriff bringbare Verbindung angeordnet ist, kann die Übertragung der Wirkbeaufschlagung auf das Schraubengetriebe in bzw. außer Funktion gesetzt werden. Eine Betätigung der Drehverschlüsse des Überhöherahmens kann somit verhindert werden, wenn dieser schräg oder verkantet auf dem Container aufsitzt. Eine unzulängliche Aufnahme des Containers und eine daraus folgende Gefahr der Beschädigung der Ladung bzw. für die Gesundheit von Personen kann somit ausgeschlossen werden.

Dadurch, daß die Verbindung durch eine Steuereinheit in und außer Eingriff bringbar ist, wird die sichere Aufnahme des Containers gewährleistet. Ist nur ein Drehverschluß des Überhöhenrahmens nicht oder nicht vollständig im Eckbeschlag des Containers verriegelt, so kann verhindert werden, daß die anderen Drehverschlüsse verriegelt werden und der Container nur an drei oder weniger Stellen mit dem Überhöhenrahmen verbunden ist und angehoben wird. Die Steuereinheit gewährleistet, daß der Container nur dann aufgenommen wird, wenn alle Drehverschlüsse des Überhöhenrahmens sicher verriegelt sind.

Um dies zu erreichen weist die Steuereinheit an jedem Eckposten einen Signalstift und ein Hebelwerk auf, wobei die Hebelwerke zweier Eckpfosten mittels Übertragungsgestänge mit Steuerscheiben verbunden sind, die ihrerseits über ein Kopplungsgestänge miteinander gekoppelt sind. Mittels der Signalstifte läßt sich dabei feststellen, ob der Überhöhenrahmen richtig auf dem Container aufliegt und über die Hebelwerke bzw. die Übertragungsgestänge wird sichergestellt, daß eine Verbindung zwischen dem Überhöhenrahmen und dem Container erst dann geschaffen wird, wenn alle Signalstifte betätigt sind, d. h. der Überhöhenrahmen insgesamt richtig auf dem Container aufliegt. Nur dann ist die sichere Aufnahme des Containers durch den Überhöhenrahmen gewährleistet.

Hierzu ist es vorteilhaft, die Signalstifte und die Übertragungsgestänge mit Federungseinrichtungen zu versehen, da die Elemente der Steuereinheit sonst verklemmen würden und eine Beschädigung die Folge wäre. Dies begründet sich darin, daß die Signalstifte bzw. die Übertragungsgestänge formschlüssig auf die Steuerscheibe wirken. Dieser Eingriff in die Nuten der Steuerscheiben kann aber nur dann erfolgen, wenn sich diese in der richtigen Drehlage befinden. Gerät ein Signalstift beim Anheben außer Eingriff mit dem Container, so bewirkt das Hebelwerk, daß das Übertragungsgestänge auf die Drehscheibe drückt. Die Steuerscheiben werden zudem in diesem Falle zwangsläufig so gedreht, daß die Übertragungsgestänge aufgrund der Federkraft in die Nuten der Steuerscheiben einrasten.

Gemäß einem weiteren Aspekt der Erfindung ist die Logik des Getriebes mit einem hydraulischen und einem mechanischen Schalter versehen. Hierbei schaltet das Getriebe die Zwangs bewegung des Schaltelements des Überhöhenrahmens nur dann durch, wenn der hydraulische Schalter aktiviert ist und der mechanische Schalter aus einer der Entriegelung des Umschlaggeräts entsprechenden Stellung in eine entsprechende Verriegelungsstellung bewegt wird.

Dieser Aufbau erlaubt eine sehr einfache Bauweise, die zu dem sehr betriebssicher ist. Darüber hinaus kann der Überhöhenrahmen damit vollautomatisch einzig durch die Betätigung der Drehverschlüsse des Umschlaggerätes betätigt werden. Eine zusätzliche Einflußnahme, z.B. mittels einem manuellen Eingreifen durch Bedienungspersonal, ist nicht notwendig. Die Kombination eines hydraulischen und mechanischen Schalters nutzt dabei die Vorteile der jeweiligen Konstruktionsweisen, um die Zuverlässigkeit und Kompaktheit der Anordnung zu steigern.

Dadurch, daß der mechanische Schalter eine Kurvenscheibe aufweist, die mittels einem Übertragungselement derart an ein Schaltelement des Überhöhenrahmens gekoppelt ist, daß sie die Bewegung des Schaltelements beim Ver- bzw. Entriegeln der Drehverschlüsse des Umschlagerätes gleichermaßen vollzieht, wird eine wirksame Übertragung dieser Bewegung gewährleistet. Hierbei ist die Kurvenscheibe derart ausgebildet, daß sie die durch das Schaltelement aufgebrachte Drehbewegung in eine translatorische Bewegung des Schubgliedes umsetzt. Damit wird auf einfache Weise eine funktionssichere Übertragung einer Drehbewegung in eine translatorische Bewegung erreicht.

Vom weiteren Vorteil ist, daß die Kurvenscheibe derart ausgebildet ist, daß sie ausgehend von der Entriegelstellung des Schaltelements in beide Richtungen geschwenkt werden kann, und dadurch von der Drehrichtung des Drehverschlusses des Umschlaggerätes unabhängig ist.

Dadurch, daß das Schubglied einen schwenkbaren Abschnitt aufweist, kann es abhängig von der Stellung der Signalstifte d.h. davon, ob der Überhöhenrahmen vollständig auf einem Container aufliegt, zur Betätigung eingeschwenkt, oder, sofern nicht alle Signalstifte gedrückt sind, ausgeschwenkt werden. Damit ist sichergestellt, daß der erfindungsgemäße Überhöhenrahmen nur dann mit dem Container verriegelt wird, wenn die Drehverschlüsse an allen vier Ecken korrekt in den jeweiligen Eckbeschlag des darunter angeordneten Containers eingreifen.

Indem ein Eingriffselement, insbesondere eine Klaue, in Betätigungselemente, z.B. Stifte, eines Betätigungsteils eingreift, kann die translatorische Bewegung des Schubgliedes in eine Drehbewegung des Betätigungsteils übertragen werden. Hierbei sind die Betätigungselemente radial beabstandet vom Zentrum des drehbaren Betätigungsteils angeordnet. Dadurch wird erreicht, daß die Hin- und Her-Drehbewegung des Schaltelements des Überhöhenrahmens in eine Drehbewegung übergeführt werden kann, die eine Drehrichtung einhält. Ferner ist damit ein einfacher mechanischer Aufbau des Getriebes möglich.

Durch die Übertragung der auf das Betätigungsteil aufgebrachten Drehbewegung auf einen Drehverschluß des Überhöhenrahmen wird eine Betätigung desselben erreicht. Von weiteren Vorteil ist, wenn alle Drehverschlüsse des Überhöhenrahmens miteinander über ein Übertragungselement, z.B. eine Kette, gekoppelt sind. Damit wird eine synchrone Bewegung der Drehverschlüsse des Überhöhenrahmens erreicht.

Ferner erlaubt das aufgezeigte Getriebe einen einfachen Antrieb der Drehverschlüsse des Überhöhenrahmens mit geringem konstruktiven Aufwand, da lediglich auf ein Schaltelement in einer Ecke des Überhöhenrahmens mittels einen Drehverschluß des Umschlaggerätes eingewirkt werden muß, um eine Betätigung aller Drehverschlüsse des Überhöhenrahmens zu ermöglichen. Das erforderliche Getriebe ist nur an einer Ecke des Überhöhenrahmens notwendig, wodurch sich der bauliche Aufwand wesentlich verringert.

Von weiterem Vorteil ist es, wenn der hydraulische Schalter über einen Steuerkreis mit allen Signalstiften des Überhöhenrahmens gekoppelt ist und dabei erst aktiviert wird, wenn alle Signalstifte gedrückt sind. Damit wird sichergestellt, daß der Überhöhenrahmen nur dann mit dem darunter vorliegenden Container verbunden wird, wenn alle Drehverschlüsse des Überhöhenrahmens korrekt in die Eckbeschläge des Containers eingreifen.

Vorteilhaft ist ferner, wenn die Druckerzeugung für den Steuerkreis des hydraulischen Schalters durch einen hydraulischen Zylinder erfolgt, der ebenfalls durch ein Schaltelement des Überhöhenrahmens betätigt wird. Damit ist der Überhöhenrahmen auch bezüglich seiner hydraulischen Steuerung autark und es werden keine zusätzlichen Mittel zur Druckerzeugung benötigt. Hierbei wird Nutzen daraus gezogen, daß lediglich ein Schaltelement des überhöhenrahmen zur Betätigung des mechanischen Schalters notwendig ist und damit die bei der Drehung eines anderen Schaltelements des Überhöhenrahmens eingebrachte Energie zum Aufbau des Drucks im Steuerkreis verwendet werden kann. Die Betätigung des mechanischen Schalters und der Druckaufbau für das hydraulische System können dabei von einem einzigen Schaltelement bewirkt werden, oder von verschiedenen Schaltelementen des Überhöhenrahmens.

Die Erfindung wird nachstehend in Ausführungsbeispielen anhand den Figuren der Zeichnung näher erläutert. Es zeigt:
- Fig. 1: in einer perspektivischen Ansicht einen erfindungsgemäßen Überhöhenrahmen;
- Fig. 2: in einer perspektivischen Ansicht ein herkömmliches Umschlaggerät (Spreader);
- Fig. 3: in einer perspektivischen Ansicht einen herkömmlichen Container;
- Fig. 4: in einer perspektivischen Ansicht einen Eckenbereich eines herkömmlichen Containers mit einem Eckbeschlag (Corner-Casting);
- Fig. 5 bis 17: eine schematische Darstellung der Verriegelungsvorrichtung des erfindungsgemäßen Überhöhenrahmens in aufeinanderfolgenden Schaltstellungen.

Im folgenden wird ein erfindungsgemäßer Überhöhenrahmen 20 gemäß einem ersten Aspekt erläutert, der eine rein mechanische Verriegelungsvorrichtung 10 aufweist.

Eine Verriegelungsvorrichtung 10 ist in einem Überhöhenrahmen 20 angeordnet. Der Überhöhenrahmen 20 wird bei Bedarf an ein Umschlaggerät (Spreader) 30 angekoppelt, um Container 40, bei denen die Ladung über die oberen Ränder hinausragt, aufnehmen zu können (vgl. Fig. 1, 2 und 3).

Der Überhöhenrahmen 20 weist vier Eckpfosten 21, sowie Querstreben 22 und Längsstreben 23 auf. Am oberen Ende der Eckpfosten 21 sind Eckbeschläge (Corner-Castings) 24 angeordnet.

Das Umschlaggerät 30 weist einen flachen Rahmen 31 auf. An jeder Ecke des Rahmens 31 ist ein Drehverschluß (Twist-Lock) 32 angeordnet, der vom Bediener des Umschlaggerätes betätigt werden kann.

Der Container 40 ist oben offen und weist im oberen Bereich seiner Eckpfosten 41 Eckbeschläge (Corner-Castings) 42 auf (vgl. Fig. 4). Die Eckbeschläge 42 sind derart mit einem Langloch 43 ausgebildet, daß es dem Drehverschluß 32 des Umschlaggerätes 30 bzw. dem Drehverschluß 25 des Überhöhenrahmens 20 möglich ist, dieses zu durchragen und in den Eckbeschlag einzugreifen.

Im Betrieb nimmt das Umschlaggerät 30 den Container 40 in der Regel direkt auf. Hierzu greifen die Drehverschlüsse 32 des Umschlaggerätes 30 durch das Langloch 43 in die Eckbeschläge 42 des Containers 40 ein und werden durch den Bediener des Umschlaggerätes 30 betätigt, so daß sich die Drehverschlüsse 32 um 90 Grad verdrehen und damit den Container 40 formschlüssig an das Umschlaggerät 30 ankoppeln.

Da in vielen Fällen offene Container 40 oder ebene Transportpaletten verwendet werden, tritt auch der Fall auf, daß die Ladung im Container über dessen Oberkante hinausragt. Da das Umschlaggerät 30 einen flachen Rahmen 31 aufweist, kann dieser die Eckbeschläge 42 des Containers 40 unter Umständen nicht mehr erreichen, da der flache Rahmen 31 auf der Ladung zu liegen kommt. Deshalb wird an das Umschlaggerät 30 ein Überhöhenrahmen 20 in der Weise wie ein Container 40 angekoppelt und der Überhöhenrahmen 20 dann mit dem Container 40 verbunden.

Erfindungsgemäß wird die Betätigung der Drehverschlüsse 32 des Umschlaggerätes 30 über die Verriegelungsvorrichtung 10 im Überhöhenrahmen 20 auf Drehverschlüsse 25 des Überhöhenrahmens 20 derart übertragen, daß sich diese formschlüssig mit den Eckbeschlägen 42 des Containers 40 verriegeln.

Damit kann der Überhöhenrahmen 20 mit dem daran angekoppelten Container 40 vom Umschlaggerät 30 angehoben und zum weiteren Verladen, zum Beispiel auf einem Schiff, abtransportiert werden.

Die Funktion der erfindungsgemäßen Verriegelungsvorrichtung 10 wird im folgenden anhand eines Ausführungsbeispiels beschrieben.

Gemäß der vorliegenden Erfindung weist der Überhöhenrahmen 20 eine Verriegelungsvorrichtung 10 auf, die mechanisch und hydraulisch betätigt ist.

Gemäß der Darstellung in den Figuren 22 bis 34 weist die erfindungsgemäße Verriegelungsvorrichtung 10 Schaltelemente 501A und 501B auf, die die beiden auf die Verriegelungsvorrichtung 10 wirkenden Schaltelemente der vier Schaltelemente 501 des Überhöhenrahmens 20 darstellen. Die beiden weiteren Schaltelemente 501 werden durch die Drehverschlüsse des Umschlaggerätes ebenfalls betätigt, üben aber keine Wirkung auf die Verriegelungsvorrichtung 10 aus.

Das erste Schaltelement 501A ist über eine Kette 505 mit einer Kurvenscheibe 504 verbunden, die Teil eines mechanischen Schalters 503 ist. Die Kurvenscheibe 504 ist dabei derart ausgebildet, daß sie ausgehend von einer Nullstellung bei einer Beaufschlagung durch eine Drehbewegung eine translatorische Verschiebung eines daran gekoppelten Schubgliedes 506 bewirkt.

Das Schubglied 506 weist seinerseits einen schwenkbaren Abschnitt 507 und ein Eingriffselement bzw. eine Klaue 508 auf. Der schwenkbare Abschnitt 507 kann mittels einem hydraulischen Schalter 502 zur Betätigung eines Betätigungsteiles 510 eingeschwenkt werden. Hierbei greift die Klaue 508 in eines der Betätigungselemente 509, z.B. Stifte, ein, die radial beabstandet vom Zentrum des Betätigungsteiles 510 auf diesem angeordnet sind. Damit wird die translatorische Bewegung des Schubgliedes 506 in eine Drehbewegung des Betätigungsteiles 510 gewandelt.

Das Betätigungsteil 510 ist mittels einer Kette 511 mit einem Drehverschluß 25 des Überhöhenrahmens 20 derart verbunden, daß eine Drehbewegung des Betätigungsteiles 510 direkt eine Drehbewegung des Drehverschlusses 25 bewirkt.

Der mit dem Betätigungsteil 510 gekoppelte Drehverschluß 25 ist seinerseits mittels einer Kette mit den weiteren Drehverschlüssen 25 des Überhöhenrahmens gekoppelt. Damit wird eine synchrone Betätigung der Drehverschlüsse 25 des Überhöhenrahmens erreicht.

Das zweite Schaltelement 501B ist mit einem hydraulischen Zylinder 514 derart verbunden, daß eine Drehbewegung des Schaltelements 501B aufgrund der Drehung eines Drehverschlusses 32 des Umschlagerätes 30 zu einem Druckaufbau in einem hydraulischen System 515 führt.

Das hydraulische System 515 weist eine Ventilanordnung 516, eine Druckleitung 517, eine Steuerleitung 518 und eine Tankleitung 519 auf. Die Leitungen 517, 518 und 519 sind mit Signalventilen 520 verbunden, die hier als 3/2-Wege-Ventile ausgebildet sind. Diese sind an Signalstifte 513 gekoppelt, welche an jedem Eckpfosten 21 des Überhöhenrahmens 20 vorliegen.

Die Steuerleitung 518 und die Tankleitung 519 sind ferner mit dem hydraulischen Schalter 502 derart verbunden, daß dieser aktiviert wird, wenn alle Signalstifte 513 gedrückt sind. In diesem Falle bewirken die Signalventile 520 an den Signalstiften 513 eine Druckbeaufschlagung in der Steuerleitung 518. Diese Druckbeaufschlagung kommt allerdings nur zustande, wenn alle Signalventile 520 betätigt sind. Andernfalls ist die Steuerleitung 518 über die Tankleitung 519 entlastet.

Die Ventilanordnung 516 weist eine Wechselventilanordnung 521, einen Speicher 522 und ein Überdruckventil 523 auf. Bei jeder Kolbenbewegung des Hydraulikzylinders 514 wird ein Druck erzeugt, der abwechselnd auf der einen und auf der anderen Seite der Wechselventilanordnung 521 eingeht und im Speicher 522 gespeichert wird. Sobald der erzeugte Druck im Speicher 522 einen vorgegebenen Grenzwert übersteigt, spricht das Überdruckventil 523 an und sorgt für eine Entlastung zum Tank.

Im folgenden wird die Funktionsweise der Verriegelungsvorrichtung 10 anhand den Figuren 22 bis 34 näher erläutert.

In der Darstellung gemäß Fig. 22 ist der Überhöhenrahmen 20 abgestellt und weder mit einem Container 40 noch mit einem Umschlaggerät 30 verbunden. Dementsprechend sind die Drehverschlüsse 25 des Überhöhenrahmens 20 ebenso entriegelt wie sich die Schaltelemente 501 des Überhöhenrahmens sich in entriegelter Stellung befinden.

Wird der Überhöhenrahmen 20 nun durch ein Umschlaggerät 30 oder dergleichen aufgenommen, so wird dieses auf den Überhöhenrahmen 20 aufgesetzt und die Drehverschlüsse 32 des Umschlaggerätes 30 werden derart betätigt, daß die Schaltelemente 501 eine Drehbewegung z.B. in der in Fig. 23 dargestellten Richtung ausführen. Gleichzeitig wird die Kurvenscheibe 504 geschwenkt und eine translatorische Bewegung auf das Schubglied 506 bewirkt. Da die Signalstifte 513 aber nicht gedrückt sind, ist der hydraulische Schalter 502 nicht aktiviert und der schwenkbare Abschnitt 507 des Schubgliedes 506 greift nicht in ein Betätigungselement 509 des Betätigungsteiles 510 ein. Daher führt das Betätigungsteil 510 keine Drehbewegung aus und die Drehverschlüsse 25 des Überhöhenrahmens 20 verändern ihre Stellung nicht.

Die Drehbewegung des Schaltelementes 501B bewirkt hierbei gleichzeitig eine Druckerzeugung mittels dem hydraulischen Zylinder 514.

Wird der Überhöhenrahmen 20 nun auf einen Container 40 aufgesetzt, so werden die Signalstifte 513 gedrückt und die Signalventile 520 gemäß der Darstellung in Fig. 24 aktiviert. Gemäß der Darstellung in Fig. 25 werden die Drehverschlüsse 32 des Umschlagerätes 30 entriegelt, wodurch die Schaltelemente 501 zurückgedreht werden. Dadurch bewirken sie eine Rückstellung des mechanischen Schalters 503 bzw. die Erzeugung eines Drucks mittels dem hydraulischen Zylinder 514, wodurch nun der hydraulische Schalter 502 aktiviert wird.

Dieser bewirkt, daß der schwenkbare Abschnitt 507 des Schubgliedes 506 derart eingeschwenkt wird, daß er bei einer erneuten Verriegelungsbewegung der Drehverschlüsse 32 des Umschlaggerätes 30 mittels der translatorischen Bewegung des Schubgliedes 506 auf die Betätigungselemente 509 einwirkt und eine Drehung des Betätigungsteiles 510 hervorruft. Mit diesem drehen sich die daran gakoppelten Drehverschlüsse 25 des Umschlaggerätes 20, wodurch eine Verriegelung des Umschlaggerätes 20 auf dem Container 40 erreicht wird. In dieser Stellung sind das Umschlaggerät 30, der Überhöhenrahmen 20 und der Container 40 miteinander gekoppelt (vgl. Fig. 26).

Wird der Container 40 zusammen mit dem daran gekoppelten Höhenrahmen 20 abgestellt, so werden lediglich die Drehverschlüsse 32 des Umschlaggerätes 30 in die Entriegelstellung zurückgeführt und damit die Verbindung zwischen dem Umschlaggerät 30 und dem Überhöhenrahmen 20 gelöst. Die translatorische Bewegung des Schubgliedes 506 erfolgt hierbei derart, daß keine Drehbewegung des Betätigungsteiles 510 bewirkt wird, so daß die Drehverschlüsse 25 des Überhöhenrahmens 20 im Eingriff mit dem Container 40 verbleiben (vgl. Fig. 27).

Zur erneuten Aufnahme des mit dem Container 40 gekoppelten Überhöhenrahmens 20 wird das Umschlaggerät 30 wiederum auf dem Überhöhenrahmen 20 aufgesetzt und ein erneuter Verriegelungsvorgang gemäß der Darstellung in Fig. 28 durchgeführt. Da die Signalstifte 513 weiter gedrückt sind, erfolgt eine Übertragung der translatorischen Bewegung des Schubgliedes 506 auf das Betätigungsteil 510, wodurch eine Entriegelung der Drehverschlüsse 25 des Überhöhenrahmens 20 von den Eckbeschlägen des Containers 40 die Folge ist. Damit könnte der Überhöhenrahmen 20 vom Container 40 abgehoben werden.

Soll dagegen die gesamte Anordnung miteinander bewegt werden, so ist ein erneutes Entriegeln des Umschlaggerätes 30 notwendig, um das Schubglied 506 des mechanischen Schalters 503 in eine Stellung zu bringen, in der ein erneutes Verriegeln des Umschlaggerätes 30 zu einer Drehbewegung des Betätigungsteiles 510 führt. Gemäß der Darstellung in den Figuren 29 und 30 bewirkt dieses, daß nach dem erneuten Verriegeln des Umschlaggerätes 30 mit dem Überhöhenrahmen 20 dieser ebenfalls mit dem Container 40 verriegelt ist.

Zum Abstellen des Containers 40 bei der gleichzeitigen Kopplung des Überhöhenrahmens 20 an das Umschlaggerät 30 ist zunächst ein erneutes Entriegeln des Umschlaggerätes 30 notwendig. Damit wird das Schubglied 506 in seine Anfangsstellung zurückgeführt und auf ein erneutes Verriegeln des Umschlaggerätes 30 auf dem Überhöhenrahmen 20 hin wird eine erneute Drehbewegung des Betätigungsteiles 510 bewirkt. Dadurch gelangen die Drehverschlüsse 25 des Überhöhenrahmens 20 außer Eingriff mit dem darunter angeordneten Container 40. Der Überhöhenrahmen 20 kann dann zusammen mit dem Umschlaggerät 30 vom Container 40 abgehoben werden (vgl. Fig. 31 und 32).

Damit gelangen die Signalstifte 513 außer Eingriff mit dem Container 40 und die Signalventile 520 werden derart betätigt, daß eine Entlastung der Steuerleitung 518 über die Tankleitung 519 erfolgt. Somit wird der hydraulische Schalter 502 deaktiviert und der schwenkbare Abschnitt 507 des Schubgliedes 506 gerät außer Eingriff mit den Betätigungselementen 509 (vgl. Fig. 33).

Zum Abstellen des Überhöhenrahmens 20 wird nachfolgend lediglich das Umschlaggerät 30 entriegelt. Diese Entriegelung bewirkt keine weitere Drehbewegung der Drehverschlüsse 25 des Überhöhenrahmens 20 (vgl. Fig. 34).

Während der Durchführung der jeweiligen Drehbewegungen der Schaltelemente 501 wird durch das Schaltelement 501B über den Hydraulikzylinder 514 ein stetiger Druck erzeugt, der über die Ventilanordnung 516 in die Druckleitung 517 eingespeist wird.

Die Betätigung des mechanischen Schalter 503 und des Hydraulikzylinders 514 können von einem einzigen Schaltelement 501 ausgehen, oder von mehreren. So ist es z.B. denkbar, die durch die Drehbewegung der einzelnen Drehverschlüsse 32 aufgebrachte Energie miteinander zu koppeln, um so eine höhere Energieausbeute zu erhalten.

Neben den hier dargestellten Ausführungsformen erlaubt die Erfindung auch weitere Gestaltungsansätze für den Überhöhenrahmen.

So kann die Stellung der Signalstifte 221 auch auf elektrische Weise auf die Steuereinheit 202 übertragen werden. Auch eine hydraulische Wirkbeaufschlagung aus der Signalstiftstellung direkt auf die Steuerscheiben bzw. die Stellglieder der Steuereinheit 202 ist möglich.

Die Verzahnung des Schraubengetriebes kann auch tangential angeordnet sein und dabei die gleiche Funktion erfüllen.

Ferner kann der Überhöhenrahmen teleskopartig ausgebildet sein, so daß auch Container verschiedener Größe angekoppelt werden können. Hierzu müßten die Längs- bzw. Querstreben verstellbar ausgeführt sein.

Die Steuereinheit 202 könnte auch anstatt mittig in den Querstreben 23 in einem Eckpfosten 21 angeordnet sein. Von dort aus ließe sich über die Längs- und Querstreben 23 und 22 des Überhöhenrahmens 20 ebenfalls die Betätigung der Verriegelungsvorrichtungen 10 in den anderen Eckpfosten 21 ansteuern.

Die Erfindung schafft somit einen Überhöhenrahmen 20 für den Transport von Containern 40, der derart gestaltet ist, daß aus den beiden Schaltstellungen der Drehverschlüsse 32 des Umschlaggerätes 30 insgesamt vier kombinierte Schaltstellungen zwischen den Drehverschlüssen 32 des Umschlaggerätes 30 und den Drehverschlüssen 25 des Überhöhenrahmens 20 ermöglicht werden. Damit wird der vollautomatische Betrieb des Überhöhenrahmens 20 erreicht und der Bediener kann auf einfache Weise ansteuern, ob die Verbindung nun zwischen dem Überhöhenrahmen 20 und dem Umschlaggerät 30, dem Container 40 und dem Überhöhenrahmen 20 oder zwischen allen drei Komponenten geschaffen bzw. gelöst wird.

## Patentansprüche

1. Überhöhenrahmen (20) für den Transport von Containern (40), die mit standardisierten Eckbeschlägen (42) für den Eingriff von Drehverschlüssen (25 bzw. 32) versehen sind, wobei der Überhöhenrahmen (20) Eckpfosten (21) aufweist, von denen jeder am oberen Ende einen Eckbeschlag (24) für einen Drehverschluß (32) eines Umschlaggerätes (30) enthält, und am unteren Ende einen Drehverschluß (25) für den Eingriff in einen jeweiligen Eckbeschlag (42) eines darunter angeordneten Containers (40), und wobei in zumindest einem oberen Eckbeschlag (24) ein vom Drehverschluß (32) des Umschlaggerätes (30) drehbares Schaltelement (501) angeordnet ist, das mit den unteren Drehverschlüssen (25) betrieblich verbindbar ist,
**dadurch gekennzeichnet**,
daß die betriebliche Verbindung zwischen dem Schaltelement (501) und den Drehverschlüssen (25) des Überhöhenrahmens (20) derart ausgebildet ist, daß eine Umschaltung des zumindest einen Schaltelements (501) durch Mitnahme durch die Drehverschlüsse (32) des Umschlaggerätes (30) in die Entriegelstellung die Schaltstellung der Drehverschlüsse (25) des Überhöhenrahmens (20) unverändert läßt, während die Umschaltung der Drehverschlüsse (32) des Umschlaggerätes (30) in die Verriegelstellung zu einer Umschaltung der Drehverschlüsse (25) des Überhöhenrahmens (20) in die jeweils andere Schaltstellung führt.

2. Überhöhenrahmen nach Anspruch 1, dadurch gekennzeichnet, daß das Schaltelement (501) in beide Drehrichtungen betätigbar ist.

3. Überhöhenrahmen nach Anspruch 1 oder 2, dadurch gekennzeichnet, daß zwischen dem zumindest einen Schaltelement (501) des Überhöhenrahmens (30) und einem Stellglied für die Drehverschlüsse ein Getriebe angeordnet ist, das mittels einer Logik derart gesteuert ist, daß jede zweite Anfangsbewegung des Schaltelementes (501) in eine Umschaltbewegung der Drehverschlüsse (25) umgewandelt wird.

4. Überhöhenrahmen nach einem der Ansprüche 1 bis 3, dadurch gekennzeichnet, daß in den oberen Eckbeschlägen (24) jeweils ein vom Drehverschluß (32) des Umschlagegerätes (30) drehbares Schaltelement angeordnet ist, das mit dem jeweils zugeordneten unteren Drehverschluß (25) betrieblich verbindbar ist, und daß eine betriebliche Verbindung zwischen jedem Schaltelement und dem Drehverschluß (25) des Überhöhenrahmens (20) ausgebildet ist.

5. Überhöhenrahmen nach Anspruch 3 oder 4, dadurch gekennzeichnet, daß die Logik mechanisch ausgebildet ist.

6. Überhöhenrahmen nach Anspruch 5, dadurch gekennzeichnet, daß das Schaltelement ein drehbares Betätigungsteil und ein linear verschiebbares Stellglied aufweist.

7. Überhöhenrahmen nach Anspruch 5 oder 6, dadurch gekennzeichnet, daß zwischen dem Schaltelement und einem Schraubengetriebe bzw. dem Drehverschluß (25) des Überhöhenrahmens (20) eine in und außer Eingriff bringbare Verbindung angeordnet ist.

8. Überhöhenrahmen nach Anspruch 7, dadurch gekennzeichnet, daß die Verbindung durch eine Steuereinheit in und außer Eingriff bringbar ist, welche auf den Eingriff der Drehverschlüsse (25 bzw. 32) in den Eckbeschlag (42) des Containers (40) anspricht.

9. Überhöhenrahmen nach Anspruch 8, dadurch gekennzeichnet, daß die Steuereinheit an jedem Eckpfosten (21) einen Signalstift und ein Hebelwerk aufweist, wobei die Hebelwerke zweier Eckpfosten (21) über Übertragungsgestänge mit Steuerscheiben verbunden sind, die ihrerseits über ein Kopplungsgestänge miteinander gekoppelt sind.

10. Überhöhenrahmen nach Anspruch 8 oder 9, dadurch gekennzeichnet, daß die Signalstifte und die Übertragungsgestänge mit Federungseinrichtungen versehen sind.

11. Überhöhenrahmen nach Anspruch 3, dadurch gekennzeichnet, daß die Logik einen hydraulischen und einen mechanischen Schalter (502, 503) aufweist, und daß das Getriebe die Zwangsbewegung des Schaltelements (501) nur durchschaltet, wenn der hydraulische Schalter (502) aktiviert ist und der mechanische Schalter (503) aus einer der Entriegelung des Umschlaggeräts 30 entsprechenden Stellung in die entsprechende Verriegelungsstellung bewegt wird.

12. Überhöhenrahmen nach Anspruch 11, dadurch gekennzeichnet, daß der mechanische Schalter (503) als Kurvengetriebe ausgebildet ist und eine Kurvenscheibe (504) sowie ein daran gekoppeltes Schubglied (506) aufweist, wobei die Kurvenscheibe (504) mittels einer Kette (505) durch das Schaltelement (501) angetrieben wird.

13. Überhöhenrahmen nach Anspruch 12, dadurch gekennzeichnet, daß die Kurvenscheibe (504) derart ausgebildet ist, daß sie ausgehend von der Entriegelstellung des Schaltelements (501) in beide Richtungen schwenkbar ist.

14. Überhöhenrahmen nach einem der Ansprüche 11 bis 13, dadurch gekennzeichnet, daß das Schubglied (506) einen schwenkbaren Abschnitt (507) aufweist, der an seinem freien Ende ein Eingriffelement (508) enthält, das in einer Schaltstellung formschlüssig auf Betätigungselemente (509) einwirkt, welche radial beabstandet vom Zentrum an einem drehbaren Betätigungsteil (510) angeordnet sind, wobei die Schaltstellung des schwenkbaren Abschnitts (507) durch den hydraulischen Schalter (502) bestimmt ist.

15. Überhöhenrahmen nach Anspruch 14, dadurch gekennzeichnet, daß die Betätigung des Betätigungsteils (510) mittels einem Übertragungselement (511) auf wenigstens einen Drehverschluß (25) des Überhöhenrahmens (20) übertragen wird, und daß die weiteren Drehverschlüsse (25) des Überhöhenrahmens (20) gegebenenfalls ausgehend von den vom Betätigungsteil (510) angetriebenen Drehverschluß (25) mittels einem Übertragungselement (512) gleichsinnig angetrieben werden.

16. Überhöhenrahmen nach einem der Ansprüche 11 bis 15, dadurch gekennzeichnet, daß der hydraulische Schalter (502) nur dann aktiviert ist, wenn alle Signalstifte (513) an den Eckpfosten (21) des Überhöhenrahmens (20) gedrückt sind.

17. Überhöhenrahmen nach Anspruch 16, dadurch gekennzeichnet, daß die Druckbeaufschlagung auf den hydraulischen Schalter (502) durch einen Hydraulikzylinder (514) bewirkt wird, der mittels einem Schaltelement (501) des Überhöhenrahmens (20) betätigt wird.

18. Überhöhenrahmen nach Anspruch 17, dadurch gekennzeichnet, daß die Schwenkbewegung des Schaltelements (501) genutzt wird, um den Hydraulikzylinder (514) zu betätigen.

19. Überhöhenrahmen nach Anspruch 17 oder 18, dadurch gekennzeichnet, daß der Hydraulikzylinder (514) derart ausgebildet ist, daß er zu beiden Seiten des Kolbens eine Arbeitskammer zur Erzeugung von Druck aufweist.

## Claims

1. A stilting frame (20) for the transport of containers (40) provided with standardised corner castings (42) to be engaged by latch bolts (25 and 32), said stilting frame (20) including corner posts (21), each of which comprises at its upper end a corner casting (24) for a latch bolt (32) of a transhipment equipment (30), and at its lower end a latch bolt (25) for engaging a respective corner casting (42) of a container (40) arranged underneath, and wherein in at least one upper corner casting (24) a switching member (501) is arranged which may be rotated by said latch bolt (32) of said transhipment equipment (30) and can be operationally connected with said lower latch bolts (25),
**characterised in that**
the operational connection between said switching member (501) and said latch bolts (25) of said stilting frame (20) is designed such that the set position of said latch bolts (25) of said stilting frame (20) is not affected when said at least one switching member (501) is drivingly set to the unlocked position by said latch bolts (32) of said transhipment equipment (30), whereas said latch bolts (25) of said stilting frame (20) are set to the respective alternative position when said latch bolts (32) of said transhipment equipment (30) are set to the locked position.

2. The stilting frame according to claim 1, characterised in that said switching member (501) can be actuated in either rotational direction.

3. The stilting frame according to claim 1 or 2, characterised in that a drive mechanism is interposed between said at least one switching member (501) of said stilting frame (30) and a control element for said latch bolts, which is systematically controlled in such a way that every second initiated movement of said switching member (501) is converted into a switching movement of said latch bolts (25).

4. The stilting frame according to any one of claims 1 to 3, characterised in that in each upper corner casting (24) a switching member is arranged which may be rotated by said latch bolt (32) of said transhipment equipment (30) and can be operationally connected with the respective associated lower latch bolt (25), and in that an operational connection is formed between each switching member and said latch bolt (25) of said stilting frame (20).

5. The stilting frame according to claim 3 or 4, characterised in that the system logic is established mechanically.

6. The stilting frame according to claim 5, characterised in that said switching member includes a rotatable actuator and a linearly translatable control element.

7. The stilting frame according to claim 5 or 6, characterised in that an engagable and disengagable connection is provided between said switching member and a spiral-jaw clutch or said latch bolt (25) of said stilting frame (20).

8. The stilting frame according to claim 7, characterised in that said connection may be engaged and disengaged by a control unit which responds to engagement of said latch bolts (25 and 32) in said corner casting (42) of said container (40).

9. The stilting frame according to claim 8, characterised in that said control unit includes at each corner post (21) an indicator pin and a lever mechanism, with said lever mechanisms of two corner posts (21) being coupled to disks by means of transmission rods, and said disks in turn being coupled to each other through coupling rods.

10. The stilting frame according to claim 8 or 9, characterised in that said indicator pins and said transmission rods are provided with spring means.

11. The stilting frame according to claim 3, characterised in that said system logic includes a hydraulic switch and a mechanical switch (502, 503), and that the drive mechanism transmits the forced movement of said switching member (501) only in the case where said hydraulic switch (502) is activated and said mechanical switch (503) is moved from a position corresponding to disengagement of said transhipment equipment 30 into the corresponding engaging position.

12. The stilting frame according to claim 11, characterised in that said mechanical switch (503) has the form of a cam drive and comprises a cam plate (504) as well as a pushing member (506) coupled thereto, said cam plate (504) being driven by said switching member (501) by means of a chain (505).

13. The stilting frame according to claim 12, characterised in that said cam plate (504) is designed such as to be pivotable in either direction starting out from the unlocked position of said switching member (501).

14. The stilting frame according to any one of claims 11 to 13, characterised in that said pushing member (506) comprises a pivotable portion (507) having at its free end an engagement member (508) which, in one switching position, positively acts on actuating elements (509) arranged at a radial distance from the center on a rotatable actuator (510), the position of said pivotable portion (507) being determined by said hydraulic switch (502).

15. The stilting frame according to claim 14, characterised in that actuation of said actuator (510) is transmitted by means of a transmission member (511) to at least one latch bolt (25) of said stilting frame (20), and that unidirectionally driving the remaining latch bolts (25) of said stilting frame (20) is, in a given case, performed via a transmission member (512) by said one latch bolt (25) which is driven by said actuator (510).

16. The stilting frame according to any one of claims 11 to 15, characterised in that said hydraulic switch (502) is activated only when all of said indicator pins (513) at said corner posts (21) of said stilting frame (20) are pushed.

17. The stilting frame according to claim 16, characterised in that application of pressure to said hydraulic switch (502) is performed by a hydraulic cylinder (514) which is actuated by means of a switching member (501) of said stilting frame (20).

18. The stilting frame according to claim 17, characterised in that the pivoting movement of said switching member (501) is utilised for actuating said hydraulic cylinder (514).

19. The stilting frame according to claim 17 or 18, characterised in that said hydraulic cylinder (514) is designed such as to comprise a work chamber for generating pressure on each side of the piston.

## Revendications

1. Cadre de surhaussement (20) pour le transport de conteneurs (40) qui sont munis de pièces de coin normalisées (42) venant en prise avec des dispositifs de verrouillage demi-tour (25 resp. 32), le cadre de surhaussement (20) présentant des montants d'angle (21) dont chacun comporte, à l'extrémité supérieure, une pièce de coin (24) pour un dispositif de verrouillage demi-tour (32) d'un appareil de transbordement (30), et à l'extrémité inférieure, un dispositif de verrouillage demi-tour (25) venant en prise dans la pièce de coin (42) respective d'un conteneur (40) placé en dessous, étant précisé qu'au moins une pièce de coin supérieure (24) comporte un élément d'enclenchement (501) qui peut être mis en rotation par le dispositif de verrouillage demi-tour (32) de l'appareil de transbordement (30) et qui peut être mis en relation, fonctionnellement, avec les dispositifs de verrouillage demi-tour inférieurs (25), caractérisé en ce que la liaison fonctionnelle entre l'élément d'enclenchement (501) et les dispositifs de verrouillage demi-tour (25) du cadre de surhaussement (20) est conçue pour qu'une inversion de la position de l'élément d'enclenchement (501), au moins un, par entraînement à l'intervention des dispositifs de verrouillage demi-tour (32) de l'appareil de transbordement (30) en position de déverrouillage, laisse inchangée la position d'enclenchement des dispositifs de verrouillage demi-tour (25) du cadre de surhaussement (20), tandis que l'inversion de la position des dispositifs de verrouillage demi-tour (32) de l'appareil de transbordement (30) en position de verrouillage provoque une inversion de la position des dispositifs de verrouillage demi-tour (25) du cadre de surhaussement (20) dans l'autre position d'enclenchement.

2. Cadre de surhaussement selon la revendication 1, caractérisé en ce que l'élément d'enclenchement (501) est actionnable dans les deux sens de rotation.

3. Cadre de surhaussement selon la revendication 1 ou 2, caractérisé en ce qu'entre l'élément d'enclenchement (501), au moins un, du cadre de surhaussement (30) et un organe de positionnement pour les dispositifs de verrouillage demi-tour, on a prévu un jeu d'engrenages qui est contrôlé au moyen d'une commande logique, de telle façon qu'un mouvement initial sur deux de l'élément d'enclenchement (501) soit transformé en mouvement d'inversion de la position des dispositifs de verrouillage demi-tour (25).

4. Cadre de surhaussement selon l'une des revendications 1 à 3, caractérisé en ce que dans chacune des pièces de coin (24) on place un élément d'enclenchement qui peut être mis en rotation par le dispositif de verrouillage demi-tour (32) de l'appareil de transbordement (30) et qui est raccordé fonctionnellement au dispositif de verrouillage demi-tour inférieur (25) qui lui est associé, et en ce qu'une liaison fonctionnelle est prévue entre chaque élément d'enclenchement et le dispositif de verrouillage demi-tour (25) du cadre de surhaussement (20).

5. Cadre de surhaussement selon la revendication 3 ou 4, caractérisé en ce que la commande logique est de conception mécanique.

6. Cadre de surhaussement selon la revendication 5, caractérisé en ce que l'élément d'enclenchement présente une pièce d'actionnement rotative et un organe de positionnement à déplacement linéaire.

7. Cadre de surhaussement selon la revendication 5 ou 6, caractérisé en ce qu'entre l'élément d'enclenchement et un engrenage hélicoïdal ou le dispositif de verrouillage demi-tour (25) du cadre de surhaussement (20), on a prévu un raccord pouvant être mis en prise et hors prise.

8. Cadre de surhaussement selon la revendication 7, caractérisé en ce que le raccord peut être mis en prise et hors prise par une unité de commande qui réagit à l'engagement des dispositifs de verrouillage demi-tour (25 resp. 32) dans la pièce de coin (42) du conteneur (40).

9. Cadre de surhaussement selon la revendication 8, caractérisé en ce que l'unité de commande présente, à chaque montant d'angle (21), une pointe de signalisation et un mécanisme à levier, les mécanismes à levier de deux montants d'angle (21) étant en relation, via des tringles de transmission, avec des plateaux-cames qui sont à leur tour raccordés entre eux par une tringlerie d'accouplement.

10. Cadre de surhaussement selon la revendication 8 ou 9, caractérisé en ce que les pointes de signalisation et les tringles de transmission sont pourvues d'éléments de suspension à ressorts.

11. Cadre de surhaussement selon la revendication 3, caractérisé en ce que la commande logique présente un actionneur hydraulique et un actionneur mécanique (502, 503), et en ce que le jeu d'engrenages n'enclenche le mouvement forcé de l'élément d'enclenchement (501) que si l'actionneur hydraulique (502) est activé et si l'actionneur mécanique (503) est déplacé d'une position correspondant au déverrouillage de l'appareil de transbordement (30) vers la position de verrouillage correspondante.

12. Cadre de surhaussement selon la revendication 11, caractérisé en ce que l'actionneur mécanique (503) est conçu sous forme de came de commande et présente une came (504) ainsi qu'un organe de poussée (506) qui lui est raccordé, la came (504) étant entraînée par l'élément d'enclenchement (501) au moyen d'une chaîne (505).

13. Cadre de surhaussement selon la revendication 12, caractérisé en ce que la came (504) est conçue pour pouvoir pivoter dans les deux sens, partant de la position de déverrouillage de l'élément d'enclenchement (501).

14. Cadre de surhaussement selon l'une des revendications 11 à 13, caractérisé en ce que l'organe de poussée (506) présente une portion orientable (507) laquelle présente, à son extrémité libre, un élément d'engagement (508) qui intervient, par engagement positif dans une position d'enclenchement, sur des éléments d'actionnement (509) agencés sur une pièce d'actionnement (510) rotative en étant radialement espacés du centre, la position d'enclenchement de la portion orientable (507) étant déterminée par l'actionneur hydraulique (502).

15. Cadre de surhaussement selon la revendication 14, caractérisé en ce que l'actionnement de la pièce d'actionnement (510) est communiqué à au moins un dispositif de verrouillage demi-tour (25) du cadre de surhaussement (20), au moyen d'un élément de transmission (511), et en ce que les autres dispositifs de verrouillage demi-tour (25) du cadre de surhaussement (20) sont entraînés dans le même sens au moyen d'un élément de transmission (512), éventuellement à partir du dispositif de verrouillage demi-tour (25) entraîné par la pièce d'actionnement (510).

16. Cadre de surhaussement selon l'une des revendications 11 à 15, caractérisé en ce que l'actionneur hydraulique (502) n'est activé que si toutes les pointes de signalisation (513) sont appuyées sur les montants d'angle (21) du cadre de surhaussement (20).

17. Cadre de surhaussement selon la revendication 16, caractérisé en ce que l'application de la pression sur l'actionneur hydraulique (502) s'opère à l'intervention d'un vérin hydraulique (514) qui est actionné au moyen d'un élément d'enclenchement (501) du cadre de surhaussement (20).

18. Cadre de surhaussement selon la revendication 17, caractérisé en ce que le pivotement de l'élément d'enclenchement (501) est utilisé pour actionner le vérin hydraulique (514).

19. Cadre de surhaussement selon la revendication 17 ou 18, caractérisé en ce que le vérin hydraulique (514) est conçu de telle façon qu'il présente, de part et d'autre du piston, un compartiment de travail servant à la production de pression.
